# EUROPÄISCHE PATENTSCHRIFT

(11) **EP 0 279 950 B1**
(45) Veröffentlichungstag und Bekanntmachung des Hinweises auf die Patenterteilung: **17.03.1993**
(21) Anmeldenummer: 87119268.8
(22) Anmeldetag: 28.12.1987
(51) Int. Cl.: A45C 13/30, D03D 15/00, D03D 3/02

(54) **Gepolsterter Gurt**
Upholstered belt
Sangle rembourrée

(30) Priorität: 24.02.1987 DE 3705908
(43) Veröffentlichungstag der Anmeldung: 31.08.1988
(73) Patentinhaber: AROVA-MAMMUT AG, CH-5600 Lenzburg (CH)
(72) Erfinder: Leutert, Rudolf, CH-9126 Neckar SG (CH)
(74) Vertreter: Strasser, Wolfgang, Dipl.-Phys

(56) Entgegenhaltungen:
- DE-A- 1 910 288
- DE-A- 2 631 895
- DE-A- 2 949 897
- DE-A- 3 202 247
- DE-B- 1 057 025
- DE-C- 647 904
- FR-A- 2 029 907

## Beschreibung

Die Erfindung betrifft einen gepolsterten Gurt zur Lastaufnahme am menschlichen oder tierischen Körper, bestehend aus einem textilen Gewebeschlauch zur Lastaufnahme und einem im Inneren des Gewebeschlauchs aufgenommenen Polstermaterial.

Derartige gepolsterte Gurte werden beispielsweise bei der Anfertigung von Klettergürteln für Bergsteiger oder von Tragegurten für Rucksäcke oder ähnliches eingesetzt. Die Gurte dienen dabei zur Übertragung einer Last auf den menschlichen Körper, wobei vor allem darauf zu achten ist, daß die Lasteinleitung in den menschlichen Körper ohne lokale Lastspitzen erfolgt. In besonderem Maße gilt dies bei Klettergürteln, um Verletzungen bei Seilstürzen zu verhindern. Aber auch bei Rucksack-Tragegurten ist eine flächige Lasteinleitung gefordert, um Druck- oder Scheuerstellen zu vermeiden und einen hohen Tragekomfort sicherzustellen. Eine weitere beispielsweise Verwendung derartiger gepolsterter Gurte findet sich bei der Anfertigung von Sattelgurten für Lasttiere, wie beispielsweise Pferde.

Herkömmliche gepolsterte Gurte dieser Art bestehen aus einem einstückig gewebten Schlauchgewebe, das zur Herstellung von Tragegurten für Rucksäcke oder von Klettergürteln in entsprechende Stücke geschnitten wird, in die ein Polstermaterial in Gestalt von im Querschnitt rechteckigen Schaumstoffstreifen eingezogen wird. Dieses Einziehen wird in der Praxis entweder von Hand oder aber unter Verwendung maschineller Hilfsvorrichtungen durchgeführt. Nach dem Einsetzen der Schaumstoff-Stücke werden die Enden der Stücke aus Schlauchgewebe in der gewünschten Weise zu Tragegurten oder Klettergürteln vernäht. Unabhängig davon, ob das Einziehen des Füllmaterials von Hand oder mit maschineller Hilfe geschieht, ist daher die Herstellung arbeitsaufwendig und kostspielig.

In der Praxis ergeben sich überdies einige problematische Eigenschaften derartiger bekannter gepolsterterGurte. Zum einen sind die Schaumstoffeinlagen im Querschnitt rechteckig. Da sie zur Entfaltung der gewünschten Polsterwirkung aus nicht allzu weichem Material bestehen dürfen, neigen die Kanten des rechteckigen Querschnitts trotz der Elastizität des Materials zur Herbeiführung von Scheuerstellen. Darüber hinaus zeigt es sich, daß die für den Einsatz in Frage kommenden Schaumstoffe wenig alterungsbeständig sind und im Dauergebrauch alsbald krümelig zerfallen. Insbesondere tritt diese unerwünschte Erscheinung durch den Einfluß des Hautschweißes der Benutzer auf, wobei zu berücksichtigen ist, daß bei den vorgesehenen Anwendungsfällen die Gurte häufig auf bloßer Haut oder auf nur dünner Kleidung und bei sportlicher Anstrengung mit entsprechender Transpiration getragen werden. Auch der Einfluß der Ultraviolettstrahlung der Sonne scheint diesen Alterungsprozeß zu beschleunigen.

Die der Erfindung zugrundeliegende Aufgabe besteht somit darin, einen gepolsterten Gurt der eingangs genannten Gattung zu schaffen, der bei einfacher kostengünstiger Herstellung einen erhöhten Tragekomfort gewährleistet.

Gemäß der Erfindung wird diese Aufgabe bei einem gepolsterten Gurt der eingangs genannten Gattung dadurch gelöst, daß das Polstermaterial aus in Richtung der Kettfäden des Gewebeschlauchs in Längsrichtung in dessen Innerem angeordnetem Kräuselgarn besteht, das ohne Verbindung mit dem Gewebeschlauch lose in dessen Innerem aufgenommen ist.

Durch diese erfindungsgemäße Ausgestaltung wird erreicht, daß sich der Gurt in optimaler Weise an die anatomischen Gegebenheiten des menschlichen Körpers ohne Druckstellen anpaßt. Besonders vorteilhaft ist es dabei, daß die zu übertragende Last ausschließlich von dem äußeren im Verhältnis zum Füllmaterial dehnungsarmen Gewebeschlauch aufgenommen wird, so daß das Füllmaterial in Langsrichtung keinen Belastungen unterliegt, daher in Längsrichtung auch nicht gedehnt wird, so daß die einzelnen Stränge des Kräuselgarns nicht verstreckt werden und ihre voluminöse Bauschigkeit auch bei Belastung erhalten bleibt. Wegen der Kräuselung der einzelnen Stränge des Füllmaterials verstreben sich diese in Querrichtung gegenseitig, so daß sie im Inneren des Gewebeschlauches nicht verrutschen können und der flächige Polsterungseffekt auch im Dauergebrauch erhalten bleibt.

Aus der DE-A1-3 202 247 ist zwar ein Schutzüberzug für ein Sicherheitsgurtband bekannt, der von einem schlauchförmigen Hohlgewebe gebildet ist, das an beiden Seiten mit je einem über die gesamte Längsausdehnung des Schutzuberzuges verlaufenden Randwulst versehen ist. Die Umhüllung der beiden Randwülste bildet einen integralen Bestandteil des schlauchförmigen Hohlgewebes. Das Innere der Randwülste ist zur Erzielung einer Polsterwirkung jeweils mit einem Bündel aus gekräuselten nicht plattdrückbaren Garnen prall gefüllt. Darüber hinaus sind unter den Rändern des Schutzüberzuges je ein flaches kissenförmiges Gebiet angeordnet, das aus parallel zur Längsrichtung des Schutzüberzuges verlaufenden Bündeln aus gekräuselten nicht plattdrückbaren Garnen besteht, die mit den Schußfäden des Hohlgewebes verwebt sind.

Dieser bekannte Schutzüberzug unterscheidet sich von den erfindungsgemäßen gepolsterten Gurten schon hinsichtlich der Gattung dadurch, daß er für eine in seiner Längsrichtung erfolgende Lastaufnahme weder gedacht noch geeignet ist. Er ist vielmehr auf dem der eigentlichen Lastaufnahme dienenden Sicherheitsgurtband in dessen Längsrichtung frei verschieblich angeordnet und soll lediglich zur Abpolsterung der Seitenkanten und Unterfläche dieses Gurtbandes dienen. Die nach Anspruch 1 zur Lösung der der Erfindung zugrundeliegenden Aufgabe dienenden Maßnahmen werden durch die DE-A1-3 202 247 weder vorweggenommen noch nahegelegt, da diese statt der verbindungsfreien, losen Aufnahme der Kräuselgarne im Inneren eines Gewebeschlauches gerade entgegengesetzt eine möglichst feste Verbindung dieser verschiedenen Bestandteile gegen eine Längsverschiebung lehrt.

Bevorzugt ist es, daß das Kräuselgarn ein texturiertes Chemiefasergarn mit voluminöser Bauschigkeit ist wie ein texturiertes Polyester-Endlosgarn. Ein derartiges Material ist nicht nur hinsichtlich der Bauschigkeit sehr formstabil, sondern zeichnet sich auch durch Schweißfestigkeit und Alterungsbeständigkeit aus.

Bei einer bevorzugten Ausführungsform des erfindungsgemäßen Polstergurts ist vorgesehen, daß der Gewebeschlauch aus einer oberen Gewebelage und einer unteren Gewebelage unterschiedlicher Materialbeschaffenheit besteht.

Bevorzugt besteht die obere Gewebelage aus einem witterungsbeständigen Material hoher Reißfestigkeit und Bruchdehnung, wie einem Polyamidgarn. Diese obere Gewebelage ist dann in erster Linie für die Lastaufnahme verantwortlich. Sie wird im Gebrauch auf der körperfernen Seite angeordnet und gewährleistet zudem die erforderliche Witterungsbeständigkeit und Unempfindlichkeit gegen UV-Bestrahlung.

Die untere Gewebelage besteht vorzugsweise aus einem atmungsfähigen, hautfreundlichen Material, wie Polyester-Spinnfasergarn, Baumwoll-Polyester-Mischgarn, PVC- oder Polypropylen-Garn. Die Unterseite ist dabei zur Auflage auf dem menschlichen Körper vorgesehen. Die bevorzugten Materialien weisen Trageeigenschaften auf, die jenen aus Naturfasern, wie beispielsweise Baumwolle hinsichtlich Hautfreundlichkeit und Atmungsfähigkeit sehr nahekommen oder diese gar übertreffen.

Bei einem bevorzugten Verfahren zur Herstellung eines erfindungsgemäßen gepolsterten Gurtes ist vorgesehen, daß der Gewebeschlauch in einer Webmaschine, beispielsweise einem Bandwebstuhl, einstückig in einem Arbeitsgang gewebt wird und daß dabei als Polstermaterial eine Vielzahl von Garnsträngen des Kräuselgarns als Kettfäden zugeführt und ohne Verwebung mit den Schuß- und Kettfäden des Gewebeschlauchs in dessen Innenraum lose eingezogen wird.

Es wird dabei also in einem einzigen Arbeitsgang ein gepolsteter Gurt aus Gewebeschlauch und Polstermaterial hergestellt. Die Arbeitsgänge des mühsamen Einziehens von Stücken des Polstermaterials wie beim Stand der Technik entfallen. Der aus der Webmaschine erfindungsgemäß austretende Gurt kann zur Weiterverarbeitung und Konfektionierung beispielsweise zu Klettergürteln oder Tragegurten für Rucksäcke in Stücke geschnitten werden. Zum Vernähen der Enden dieser Stücke kann im Bedarfsfall auch entweder ein Teil des Füllmaterials herausgeschnitten oder einfach in das Innere des Gurtes zurückgeschoben werden, so daß die Enden in der gewünschten Weise ohne polsternde Zwischenlage vernäht werden können. Es ist somit kein nachträgliches Zuschneiden und Einziehen von zusätzlichen Elementen erforderlich.

Die Erfindung wird im folgenden beispielsweise unter Bezugnahme auf die Zeichnung näher erläutert; die einzige Figur der Zeichnung zeigt eine schematische Darstellung eines Stücks des gepolsterten Gurts in perspektivischer Ansicht mit einem unregelmäßig ausgeschnittenen Ende zur Darstellung von Einzelheiten.

Das gezeigte Ausführungsbeispiel des gepolsterten Gurts umfaßt einen im Querschnitt spitz-ovalen Gewebeschlauch aus einer oberen Gewebelage 2 und einer unteren Gewebelage 3, die aus unterschiedlichen Materialien bestehen können. Die obere Gewebelage 2 kann einfarbig oder mehrfach gemustert, beispielsweise mit farbigen Längsstreifen gewebt oder mit eingewebten oder aufgedruckten Symbolen versehen sein. Das Material der oberen Gewebelage 2 besteht beispielsweise aus einem witterungsbeständigen Polyamidgarn hoher Reißfestigkeit und Bruchdehnung.
Die untere Gewebelage 3, die zur Auflage auf dem Körper des Benutzers bestimmt ist, besteht beispielsweise aus einem Polyester-Spinnfasergarn, einem Baumwoll-Polyester-Mischgarn oder einem PVC- oder Polypropylen-Garn. Diese Materialien zeichnen sich durch hohe Atmungsfähigkeit und Hautfreundlichkeit aus und kommen in ihren Eigenschaften Naturfasern nahe, so daß sich ein hoher Tragekomfort gewährleisten läßt. Die obere Gewebelage 2 und die untere Gewebelage 3 werden bei der Herstellung des Gewebeschlauchs unter Verwendung der unterschiedlichen Materialien als Kett- und Schußfäden einstückig zusammengewebt.

Wie dargestellt, ist der Innenraum des Gewebeschlauchs 1 mit Kräuselgarn 10 gefüllt, dessen einzelne Garnstränge 11 sich in Richtung 20 der Kettfäden des Gewebeschlauchs in dessen Längsrichtung erstrecken. Die einzelnen Garnstränge 11 des Kräuselgarns sind weder miteinander noch mit den Kett- oder Schußfäden des Gewebeschlauchs verbunden. Sie sind lose im Innenraum des Gewebeschlauchs 1 aufgenommen, können sich jedoch wegen ihrer voluminösen Bauschigkeit gegeneinander nicht verschieben, so daß die Polstergestalt des Gurtes im Gebrauch aufrechterhalten bleibt.

Das Kräuselgarn 10 ist ein texturiertes Chemiefasergarn mit voluminöser Bauschigkeit, beispielsweise ein texturiertes Polyester-Enlosgarn.

Die Herstellung des gepolsterten Gurtes erfolgt auf einem Bandwebstuhl bzw. einer Gurt-Webmaschine. Dabei werden in die Webmaschine als Kettfäden gleichzeitig die Garne für die obere Gewebelage 2, die untere Gewebelage 3 und das Kräuselgarn 10 zugeführt. Während des Webvorgangs werden die Kettfäden der oberen und unteren Gewebelagen 2, 3 mit ihren jeweiligen Schußfäden zu dem einstückigen Gewebeschlauch verwebt, während die Garnstränge 11 des Kräuselgarns 10 ohne Verwebung mit dem Gewebeschlauch 1 in dessen Innenraum lose eingezogen werden. Die gesamte Herstellung erfolgt also in kostengünstiger Weise in einem einzigen Arbeitsgang auf einer einzigen Maschine.

Zur Konfektionierung des Gurtes, d.h. zur Herstellung von beispielsweise Tragegurten für Rucksäcke oder Klettergürtel, werden entsprechende Stücke abgeschnitten. Je nach Bedarf können entweder aus den Enden dieser Stücke Teile des Kräuselgarns herausgeschnitten oder das Kräuselgarn an diesen Enden in das Innere des Gewebeschlauches zurückgeschoben werden, so daß diese Enden ohne Zwischenlage von Polstermaterial mit den entsprechenden Enden anderer Stücke zur Bildung der gewünschten Artikel vernäht werden können.

## Patentansprüche

1. Gepolsterter Gurt zur Lastaufnahme am menschlichen oder tierischen Körper, bestehend aus einem textilen Gewebeschlauch zur Lastaufnahme und einem im Inneren des Gewebeschlauchs aufgenommenen Polstermaterial, dadurch **gekennzeichnet,** daß das Polstermaterial aus in Richtung (20) der Kettfäden des Gewebeschlauchs (1) in Längsrichtung in dessen Innerem angeordnetem Kräuselgarn (10) besteht, das ohne Verbindung mit dem Gewebeschlauch (1) lose in dessen Innerem aufgenommen ist.

2. Gepolsterter Gurt nach Anspruch 1, dadurch **gekennzeichnet,** daß das Kräuselgarn (10) ein texturiertes Chemiefasergarn mit voluminöser Bauschigkeit ist, wie ein texturiertes Polyester-Endlosgarn.

3. Gepolsterter Gurt nach einem der Ansprüche 1 oder 2, dadurch **gekennzeichnet,** daß der Gewebeschlauch (1) aus einer oberen Gewebelage (2) und einer unteren Gewebelage (3) unterschiedlicher Materialbeschaffenheit besteht.

4. Gepolsterter Gurt nach Anspruch 3, dadurch **gekennzeichnet,** daß die obere Gewebelage (2) aus einem witterungsbeständigen Material hoher Reißfestigkeit und Bruchdehnung besteht, wie einem Polyamidgarn.

5. Gepolsterter Gurt nach Anspruch 3 oder 4, dadurch **gekennzeichnet,** daß die untere Gewebelage (3) aus einem atmungsfähigen, hautfreundlichen Material besteht, wie Polyester-Spinnfasergarn, Baumwoll-Polyester-Mischgarn, PVC- oder Polypropylen-Garn.

6. Verfahren zur Herstellung eines gepolsterten Gurtes nach einem der vorhergehenden Ansprüche, dadurch **gekennzeichnet,** daß der Gewebeschlauch (1) in einer Webmaschine einstückig in einem Arbeitsgang gewebt wird und daß dabei als Polstermaterial eine Vielzahl von Garnsträngen (11) des Kräuselgarns (10) als Kettfäden zugeführt und ohne Verwebung mit den Schuß- und Kettfäden des Gewebeschlauchs (1) in dessen Innenraum lose eingezogen wird.

## Claims

1. A padded strap for carrying a load on the human or animal body, comprising a textile fabric tube for carrying the load and a padding material which is accommodated in the interior of the fabric tube, characterised in that the padding material comprises crimp yarn (10) which is arranged in the direction (20) of the warp threads of the fabric tube (1) in the longitudinal direction in the interior thereof and which is loosely accommodated in the interior of the fabric tube (1) without being joined thereto

2. A padded strap according to claim 1 characterised in that the crimp yarn (10) is a textured chemical fibre yarn with voluminous bulk such as a textured polyester endless yarn.

3. A padded strap according to one of claims 1 and 2 characterised in that the fabric tube (1) comprises an upper fabric layer (2) and a lower fabric layer (3) of different material compositions.

4. A padded strap according to claim 3 characterised in that the upper fabric layer (2) comprises a weather-proof material with a high level of tensile strength and elongation at rupture such as a polyamide yarn.

5. A padded strap according to claim 3 or claim 4 characterised in that the lower fabric layer (3) comprises a breathable material which is kind to the skin such as polyester spun fibre yarn, mixed cotton-polyester yarn, PVC or polypropylene yarn.

6. A process for the production of a padded strap according to one of the preceding claims characterised in that the fabric tube (1) is woven in one piece in one working operation in a weaving machine and that in that procedure as padding material a plurality of yarn strands (11) of the crimp yarn (10) is supplied as wrap threads and loosely drawn into the interior of the fabric tube (1) without being woven to the weft and warp threads thereof.

## Revendications

1. Sangle rembourrée prévue pour la réception de charge sur des corps humains ou animaux, se composant d'un tube souple textile pour la réception de charge en tissu et d'une matière de rembourrage reçue à l'intérieur du tube souple en tissu, **caractérisée en ce que** la matière de rembourrage se compose d'un fil frisé (10), disposé à l'intérieur du tube souple en tissu (1) dans la direction longitudinale de celui-ci selon la direction (20) de ses fils de chaîne, qui est reçu de façon lâche à l'intérieur du tube souple en tissu (1) sans liaison avec celui-ci.

2. Sangle rembourrée selon la revendication 1, **caractérisée en ce que** le fil frisé (10) est un fil texturé de fibre chimique à bouffant volumineux, par exemple un fil sans fin texturé en polyester.

3. Sangle rembourrée selon l'une des revendications 1 ou 2, **caractérisée en ce que** le tube souple en tissu (1) se compose d'une couche supérieure de tissu (2) et d'une couche inférieure de tissu (3) à compositions de matières différentes.

4. Sangle rembourrée selon la revendication 3, **caractérisée en ce que** la couche supérieure de tissu (2) se compose d'une matière résistante aux intempéries, d'une résistance à l'arrachement et d'un allongement à la rupture élevés, telle qu'un fil de polyamide.

5. Sangle rembourrée selon la revendication 3 ou 4, **caractérisée en ce que** la couche inférieure de tissu (3) se compose d'une matière susceptible de respirer, agreable à la peau, telle qu'un fil de fibre filée de polyester, un mélange de fils de coton et de polyester, un fil de PVC ou de polypropylène.

6. Procédé de fabrication d'une sangle rembourrée selon l'une des revendications précédentes, **caractérisé en ce que** le tube souple en tissu (1) est tissé d'un seul tenant dans un métier à tisser en une étape de travail et qu'un grand nombre de boyaux de fils (11) du fil frise (10) est amene là en tant que fils de chaîne et est introduit en tant que matière de rembourrage de façon lache dans l'espace interieur du tube souple en tissu (1) sans entrelacement avec les fils de trame et de chaîne de ce dernier.
